# FASCICULE DE BREVET EUROPEEN

(11) **EP 1 710 532 B1**
(45) Date de publication et mention de la délivrance du brevet: **30.12.2009**
(21) Numéro de dépôt: 05300251.5
(22) Date de dépôt: 04.04.2005
(51) Int. Cl.: F42B 3/12, F42B 3/182, F42B 3/195

(54) **Initiateur électropyrotechnique de technologie plastique modulable**
Modularer elektropyrotechnischer Zünder bestehend aus zwei aus Kunststoff hergestellten Halbteilen
Modular electro-pyrotechnic igniter with plastic half-shells

(43) Date de publication de la demande: 11.10.2006
(73) Titulaire: TRW Airbag Systems GmbH, 84544 Aschau am Inn (DE)
(72) Inventeur: Phelep, Stéphane, 89800 Maligny (FR); Gelin, Sophie, 89000 Auxerre (FR); Nguyen, Thérèse, 89000 Auxerre (FR)
(74) Mandataire: Prinz & Partner

(56) Documents cités:
- EP-A- 0 802 092
- EP-A- 1 092 938
- EP-A- 1 323 596
- US-A- 5 763 814
- US-A1- 2002 174 792
- US-A1- 2003 116 052
- US-A1- 2004 103 811
- US-B1- 6 526 890
- ANONYMOUS: "Initiator for use in a dual stage air bag inflator" RESEARCH DISCLOSURE, KENNETH MASON PUBLICATIONS, WESTBOURNE, GB, vol. 407, no. 1, mars 1998 (1998-03), XP007122397 ISSN: 0374-4353

## Description

La présente invention concerne un allumeur électropyrotechnique de technologie plastique modulable qui présente des fonctionnalités accrues par rapport à l'état de la technique. Elle a des applications dans divers domaines : la Sécurité Automobile (systèmes de coussins gonflables de tout types, tenseurs de ceinture de sécurité et, plus récemment, applications sous capot comme par exemple des systèmes de sécurité anti-feu par coupe batterie, de protection des piétons avec lève-capot pyrotechnique etc....), les mines, carrières, travaux publics, la sismique, l'initiation spatiale et militaire, les feux d'artifice etc....

On connaît par les demandes PCT-FR-03/00080 ou EP-02/290061.7 des allumeurs électropyrothechniques à faible coût et présentant une compatibilité avec les spécifications techniques fonctionnelles et opérationnelles les plus sévères. Les allumeurs électropyrotechniques sont soumis à des exigences nouvelles de plus en plus nombreuses concernant notamment la résistance mécanique, la stabilité thermique, la résistance au feu ou, plus largement, la résistance aux très hautes températures et l'immunité électrostatique. L'allumeur proposé permet le respect de ces exigences tout en permettant une modularité de la solution proposée.

On connaît également par US-5.763.814, qui forme une base pour la preambule de la revendication 1, un allumeur électrique constitué de matière plastique dans laquelle des pattes conductrices sont forcées puis scellées avec de l'époxy.

Ainsi, l'invention concerne un allumeur électropyrotechnique tel que charactérisé par la revendication 1.

Dans divers modes de mise en oeuvre de l'invention, les moyens suivants pouvant être utilisés seuls ou selon toutes les combinaisons techniquement envisageables, sont employés :
- les formes du premier et du second sous-ensembles sont adaptées aux organes auxquels ils s'associent - par exemple un connecteur - ainsi qu'entre eux,
- le premier et/ou le second sous-ensembles sont sensiblement cylindriques,
- le premier et/ou le second sous-ensembles sont sensiblement polygonaux,
- le premier et le second sous-ensembles sont fixés ensemble selon une des modalités suivantes : soudage ultra-sons, soudage LASER, collage, emmanchement à serre, clipsage,
- l'allumeur ne comporte pas de bague shunt,
- un composant de protection contre les décharges électrostatiques est relié aux broches et disposé sur la face de connexion du second sous-ensemble,
- un composant de protection contre les décharges électrostatiques est relié aux broches et disposé dans un embrèvement de la face de connexion du second sous-ensemble,
- le composant de protection contre les décharges électrostatiques est sur un circuit le supportant,
- le composant de protection contre les décharges électrostatiques ou le circuit le supportant est noyé dans une résine,
- le composant de protection contre les décharges électrostatiques ou le circuit le supportant est surmoulé dans le second sous-ensemble,
- le composant de protection contre les décharges électrostatiques ou le circuit le supportant est au sein d'un noyau relié aux broches et préfabriqué qui est surmoulé dans le second sous-ensemble,
- le composant de protection contre les décharges électrostatiques ou le circuit le supportant, est relié aux broches du deuxième sous-ensemble par brasage,
- le composant de protection contre les décharges électrostatiques ou le circuit le supportant, est relié aux broches du deuxième sous-ensemble par collage,
- au moins une partie de la face interne de la paroi latérale du premier sous-ensemble est au contact du socle,
- la face interne de la paroi latérale du premier sous-ensemble n'est pas au contact du socle, un espace libre pouvant comporter une partie de la charge pyrotechnique étant formé entre la périphérie du socle et la face interne de la paroi latérale du premier sous-ensemble,
- la face du socle portant le pont électrothermique est plane,
- la face du socle portant le pont électrothermique est concave, (pour focaliser l'action du pont)
- la face du socle portant le pont électrothermique est convexe, (notamment dans le cas d'une charge pyrotechnique fluide, pour éviter que d'éventuelles bulles ne restent lors de l'assemblage des deux sous-ensembles et partent dans l'espace libre)
- les matières plastiques sont choisies parmi le PPS (polysulfure de phénylène), le PPA (polyphthalamide), le PA6-12 (polyamide), le polyarylamide,
- les matières plastiques sont choisies parmi le PPS (polysulfure de phénylène), le PPA (polyphthalamide), le PA6-12 (polyamide), le polyarylamide, ou toute autre matière plastique compatible,
- le PPA est du PA6T/66,
- la matière plastique comporte une charge minérale,
- la matière plastique comporte une charge métallique,
- la première et la seconde matières plastiques sont identiques,
- le premier sous-ensemble comporte en outre une gaine métallique,
- la gaine métallique est sur l'extérieur du premier sous-ensemble,
- la gaine métallique est noyée dans le premier sous-ensemble,
- la gaine métallique est sur l'intérieur du sous-ensemble,
- la gaine métallique est disposée en relation avec la paroi latérale du premier sous-ensemble,
- la gaine métallique est disposée en relation avec le fond du premier sous-ensemble,
- la gaine métallique est disposée en relation avec le rebord du premier sous-ensemble,
- le premier sous-ensemble est bi-composant, un des composant étant la matière plastique et l'autre étant une matière élastomère,
- le premier sous-ensemble bi-composant est obtenu par bi-injection avec la matière plastique d'une part et une matière élastomère d'autre part,
- la matière élastomère est essentiellement disposée dans une zone de fragilisation du premier sous-ensemble bi-composant,
- une zone de fragilisation est une zone de moindre épaisseur de la matière plastique,
- une zone de fragilisation est une zone d'absence de matière plastique, (la matière élastomère remplaçant alors la matière plastique dans ladite zone)
- la zone de fragilisation est disposée en relation avec la paroi latérale du premier sous-ensemble,
- la zone de fragilisation est disposée en relation avec le fond du premier sous-ensemble,
- la couronne périphérique à la face de connexion du second sous-ensemble comporte des moyens d'accrochage mécanique à un connecteur électrique d'une ligne de commande,
- la couronne périphérique à la face de connexion du second sous-ensemble comporte en outre une bague rapportée d'accrochage la prolongeant et comportant des moyens d'accrochage mécanique à un connecteur électrique d'une ligne de commande,
- la bague rapportée d'accrochage est surmoulée sur le second sous-ensemble,
- la bague rapportée d'accrochage est dans une matière plastique choisie parmi le PPS (polysulfure de phénylène), le PPA (polyphthalamide), le PA6-12 (polyamide), le polyarylamide,
- une bague rapportée de pont est disposée sur le socle pour entourer le pont électrothermique et la composition primaire,
- la bague rapportée de pont est surmoulée sur le second sous-ensemble,
- la bague rapportée de pont est assemblée sur le second sous-ensemble selon une des modalités suivantes : soudage ultra-sons, soudage LASER, collage, emmanchement à serre, clipsage,
- la bague rapportée de pont est dans une matière plastique choisie parmi le PPS (polysulfure de phénylène), le PPA (polyphthalamide), le PA6-12 (polyamide), le polyarylamide,
- aucun métal lourd n'est mis en oeuvre dans l'allumeur non seulement au niveau de ses constituants que de ses liaisons et du procédé d'obtention dudit allumeur.

L'allumeur électro-pyrotechnique de technologie plastique proposé est apte à remplir dans sa totalité soit une fonction d'allumage de générateur de gaz, et ce sans recours à un dispositif intermédiaire de type « booster », soit une fonction telle que celles requises traditionnellement pour les pyromécanismes (mise en mouvement en translation, en rotation ou autres, de pièces mécaniques, percement de paroi métallique, déverrouillage de système de sécurité, ...). Un des intérêts de cet allumeur repose sur le dépouillement extrême du concept, dépouillement rendu possible par la multifonctionnalité des sous-ensembles constituants le produit.

La présente invention va maintenant être exemplifiée sans pour autant en être limitée avec la description qui suit en relation avec les figures suivantes:
- la figure 1 qui est une représentation schématique d'un allumeur de technologie plastique modulable selon l'invention;
- la figure 2 qui représente un contenant, premier sous-ensemble de l'allumeur électropyrotechnique, selon l'invention;
- la figure 2bis qui représente une variante de la figure 2 dans laquelle le premier sous-ensemble inclut un renfort ou armature métallique (frette métallique par exemple) ;
- la figure 3 représente un allumeur pyrotechnique, deuxième sous-ensemble de l'allumeur électropyrotechnique, selon l'invention;
- les figures 4 (solution de type embrèvement) et 4 bis (solution de type noyau/surmoulage) qui représentent deux exemples d'intégration du composant de protection contre les décharges électrostatiques sur l'allumeur.

Dans sa généralité, l'allumeur de l'invention proposée comporte deux sous-ensembles principaux.

Le premier sous-ensemble comprend une paroi en plastique solidaire d'un fond également en plastique et formant un contenant pour une charge pyrotechnique comportant au moins une composition, la(les)-dites composition(s) étant mises en oeuvre soit en vrac soit sous forme de pastilles. Outre la fonction d'allumage, la charge pyrotechnique disposée dans ce premier sous-ensemble peut également remplir une fonction d'auto-initiation. En option, ce premier sous-ensemble peut inclure une frette métallique assurant, outre un renfort mécanique, une solution efficace pour la maîtrise d'un effet directionnel suivant une ou plusieurs directions privilégiées (allumage axial ou radial par exemple).

Le deuxième sous-ensemble en plastique présente un axe principal et est traversé par au moins deux plots ou broches selon la direction dudit axe, lesdits plots étant reliés entre eux par un pont électrique sur une face dudit sous-ensemble. Avantageusement, ce second sous-ensemble comporte sur sa première face une bague en plastique pour la mise en vis-à-vis du pont électrothermique avec la composition primaire mise en oeuvre dans ledit allumeur. Sur sa deuxième face, ce second sous-ensemble comprend une deuxième bague dont la fonction est d'assurer la retenue (y compris le verrouillage) du connecteur électrique utilisé pour l'application susceptible d'intégrer le produit objet de la présente invention.

En outre, le deuxième sous-ensemble peut comporter sur sa face externe un embrèvement apte à permettre le logement d'un composant de protection contre les décharges électrostatiques tels que couramment usités. Le composant de protection peut être intégré suivant plusieurs modes de réalisation : il peut être disposé sur un circuit intermédiaire apte à être enfilé directement sur les broches du sous-ensemble, ledit circuit étant ensuite assemblé par un procédé standard aux plots d'amenée de courant. Il est aussi possible d'envisager une liaison directe entre le composant de protection et les plots d'amenée de courant. Pour faciliter cette opération, si nécessaire -ce peut être le cas notamment si les dimensions d'encombrement du composant de protection ne sont pas idéalement adaptées à l'interface dimensionnelle et géométrique des plots-, il est possible d'adapter la forme (géométrie) ainsi que les dimensions des plots. Dans ce cadre, l'obtention desdits plots peut se faire avantageusement par un procédé de découpe et matriçage à partir d'une bande métallique.

On peut noter que la disposition de la protection contre les décharges électrostatiques à l'extérieur de l'allumeur est avantageuse pour plusieurs raisons. La première raison est qu'une telle solution se prête particulièrement bien aux contraintes industrielles d'interchangeabilité et de modularité : il est ainsi possible d'envisager l'ajout de cette fonctionnalité d'immunité électrostatique accrue de façon optionnelle, pour les applications qui le nécessitent uniquement, étant entendu que le niveau d'immunité offert par la version standard de l'allumeur non pourvue de cette protection additionnelle est déjà compatible avec la majorité des applications et reconnu avantageux par rapport aux solutions traditionnelles. La seconde raison est que dans les solutions traditionnelles dans lesquelles la protection contre les décharges électrostatiques est à l'avant de l'allumeur (coté pont électropyrotechnique), il y a un risque d'éjection de ladite protection dans la chambre de combustion du dispositif client, éjection dont les effets peuvent être catastrophiques pour l'application (risque de dégradation critique voire perte de la fonction principale, voire perte de sécurité des utilisateurs de tels dispositifs). Une solution palliative proposée peut alors être de disposer la protection contre les décharges électrostatiques sur un circuit double face mais, alors, le coût d'obtention dudit circuit se trouve grever considérablement le prix de l'allumeur.

Dans un autre mode de réalisation, la protection contre les décharges électrostatiques est surmoulée au sein d'un premier noyau. L'avantage de cette solution est principalement que le sous-ensemble ainsi obtenu s'inscrit dans une interface identique (en géométrie et dimensions) à celle d'un sous-ensemble non pourvu de la protection.

Le second sous-ensemble plastique réalise dans sa totalité la fonction d'interface connectique sans qu'il soit nécessaire de recourir au constituant désigné sous l'appellation de bague shunt (« shorting clip » ou « retainer »). Traditionnellement, les bagues shunt ont pour fonction principale de court-circuiter les plots d'amenée de courant de l'allumeur afin d'éviter tout risque de création de différence de potentiel entre lesdits plots. Ce court-circuitage est assuré par des lamelles métalliques souples qui se rétractent lors de l'accostage du connecteur sur les plots d'amenée de courant. Du fait du haut niveau d'immunité électrostatique démontré avec le présent allumeur, spécialement lorsqu'il est pourvu du renfort d'immunité sus mentionné, le court-circuitage des plots d'amenée de courant n'est pas justifié. L'autre fonction assurée traditionnellement par la bague shunt est la retenue du connecteur (« retainer » faisant office de prise femelle, et le connecteur de prise mâle). Or cette fonction de retenue peut être facilement réalisée moyennant une adaptation géométrique de la partie arrière du deuxième sous-ensemble plastique, celui-ci pouvant être décomposé en plusieurs parties dont le coût d'obtention et d'assemblage s'avère particulièrement avantageux comparativement à la solution traditionnelle de type bague shunt. La solution ici proposée permet donc de s'affranchir du recours au dispositif dit bague shunt et ce sans nécessité de modifier le connecteur compte tenu de l'interchangeabilité de notre innovation.

Les plots d'amenée de courant sont obtenus à partir d'une bande d'alliage métallique. L'alliage métallique peut être un alliage ferro-nickel, un alliage cupro-nickel ou tout autre alliage compatible avec les procédés pressentis. L'avantage principal du mode d'obtention des plots d'amenée de courant par découpe et matriçage combinés à partir d'une bande métallique est que la bande une fois façonnée peut constituer un support avantageux pour la suite du procédé d'obtention du sous-ensemble ici explicité. Ainsi est-il parfaitement possible d'envisager à titre d'exemple avantageux, la réalisation directement sur bande des opérations suivantes :
- le(s) surmoulage(s) permettant l'obtention des différentes parties du sous-ensemble en objet liées directement ou indirectement à la bande constituant les plots,
- l'intégration du composant de protection contre les décharges électrostatiques sur la bande constituant les plots, cette intégration se faisant, comme déjà évoqué par un mode d'assemblage standard,
- la préparation de surface des inserts en prévision de l'assemblage du pont électrothermique,
- l'assemblage dudit pont électrothermique,
- l'assemblage des deux sous-ensembles principaux de l'allumeur n'est pas nécessairement hermétique. Il faut entendre en cela que l'herméticité n'est pas une finalité en soi. Dans la mesure ou les compositions contenues dans l'allumeur sont suffisamment peu hygroscopiques, il est prouvé que les produits objet de la présente invention résistent particulièrement bien aux environnements humides les plus sévères et ce en dépit du fait que le contenant plastique, par nature, ne garantit pas une barrière étanche. La fiabilité de l'allumeur plastique repose pour une part essentielle sur le choix du matériau plastique le constituant : le postulat de départ est bien de privilégier une matière plastique présentant intrinsèquement les meilleures garanties de résistance (notamment stabilité) aux conditions de stockage humide. Ceci étant, lorsque l'on atteint des conditions d'ambiance extrêmes telles que, notamment, 85°C à 95% d'humidité relative, il est très difficile de garantir une barrière étanche avec un matériau plastique. Par nature, les thermoplastiques sont en effet plus ou moins sujets à la reprise d'humidité. Dans ces conditions extrêmes, la viabilité d'un allumeur plastique repose donc non pas sur l'absolue herméticité des pièces plastiques constituant l'allumeur mais sur la stabilité du matériau les constituant et sur la tolérance des sous-ensembles et autres constituants entrant dans la définition dudit allumeur (à commencer par les compositions pyrotechniques).

De fait, dans la mesure ou il n'y a pas de justification fonctionnelle à une exigence absolue d'herméticité de multiples modes d'assemblage sont envisagés. Toutefois, dans le cas où l'herméticité n'est pas envisagée, il est alors nécessaire de recourir à des compositions pyrotechniques insensibles à l'humidité.

Les deux sous-ensembles principaux ne sont pas nécessairement constitués strictement du même matériau plastique ce qui ouvre des perspectives d'association optimales en rapport avec les fonctions premières attendues pour chacun desdits sous-ensembles. On peut ainsi combiner des matériaux différents pour les deux sous-ensembles plastiques en fonction des spécificités fonctionnelles, opérationnelles et d'interface de chaque application client. Ainsi ; le plastique utilisé pour réaliser le premier et/ou le deuxième sous-ensembles principaux est un PPS (polysulfure de phénylène), un PPA, le polyarylamide ou tout autre matériau plastique favorable à l'obtention d'une ou plusieurs des améliorations indiquées ci-après.

Le plastique constituant l'allumeur ou l'un de ses sous-ensembles principaux contient un ou plusieurs adjuvants lui conférant diverses propriétés utiles.

Tout d'abord, des propriétés de conductibilité thermique accrue : cette amélioration confère au système pyrotechnique dans lequel l'allumeur est intégré un meilleur comportement aux essais de type résistance au feu ou aux températures extrêmes. Ces essais, requis par la Réglementation, sont destinés à vérifier l'absence de comportement incontrôlé d'un dispositif pyrotechnique soumis à une montée en température extrême telles qu'elles peuvent survenir dans le cas d'incendie notamment. Le comportement des allumeurs à ce type d'exigence réglementaire repose pour une part non négligeable sur la capacité dudit allumeur à conduire la chaleur. De façon préférentielle, l'allumeur est, en tant que premier maillon de la chaîne pyrotechnique, le composant des systèmes pyrotechniques qui présente le seuil d'auto-initiation (seuil de réaction en température) le plus bas donc celui amené à s'activer le plus tôt lorsque le système pyrotechnique complet est sollicité en température. Or, les allumeurs de technologie plastique sont en règle générale pénalisés par le fait que les matériaux plastiques les constituant sont généralement de piètres conducteurs thermiques.

L'utilisation d'un adjuvant adéquat permet d'améliorer sensiblement la conductibilité thermique des allumeurs plastiques. A titre d'illustration, avec un matériau PA6-12 la conductibilité thermique du matériau seul est d'environ 0,2 W/mK et celle du même matériau avec adjuvant approprié de 1W/mK, ce qui permet de multiplier par un facteur 5 le niveau de conductibilité thermique du matériau plastique. L'adjuvant approprié peut être une charge métallique (billes de métal) ou plus généralement, toute charge (minérale, céramique...) apte à améliorer la conductibilité thermique.

Les adjuvants permettent également des propriétés de stabilité thermomécanique accrue : outre sa contribution également à la fonction de sécurité incendie précédemment évoquée, l'amélioration des propriétés de stabilité thermomécanique élargit considérablement le champ des applications ouvertes aux allumeurs de technologie plastique. Il est ainsi possible d'intégrer des allumeurs plastiques dans des dispositifs générateurs à forte puissance (typiquement dispositifs générant des pressions supérieures à 2000 bars). A titre d'illustration, on peut consulter dans le tableau suivant les résultats obtenus comparativement sur des éprouvettes de différents matériaux plastiques et illustrant, du point de vue de la ténacité et de stabilité thermique le caractère avantageux de matériaux tels que PPS, PPA et PA6-12 pour les allumeurs. Les valeurs données sont arrondies.

| | PA6.12 | PPA | PPS |
|---|---|---|---|
| module de traction(Mpa) | 10000 | 11000 | 14000 |
| température de fléchissement sous charge (°C) | 200 | 270 | 260 |

Les adjuvants permettent également des propriétés de stabilité thermo-dimensionnelle accrue : cette amélioration permet de considérer de nouvelles possibilités de mise en oeuvre des compositions pyrotechniques. Dans le cadre des allumeurs dont les compositions sont mises en oeuvre par compression il importe en effet de privilégier une mise en contact intime de la charge pyrotechnique avec le pont thermique de l'allumeur, la fonction dudit pont étant de transmettre à la composition d'initiation une quantité de chaleur suffisante pour le déclenchement de la réaction pyrotechnique. Cette condition indispensable d'intimité oblige à concevoir les sous-ensembles plastiques avec des tolérances de dimensions serrées. De même concernant l'ajustement de la charge pyrotechnique (maîtrise de sa hauteur ainsi que de ses taux de pré-compression) et la maîtrise des conditions d'assemblage.

En effet, en règle générale pour les allumeurs de quelque technologie qu'ils soient, l'expérience montre que si la mise en intimité du pont thermique avec la composition pyrotechnique n'est pas correctement maîtrisée, le seul effet des dilatations différentielles des matériaux ou des liaisons constituant l'allumeur peut suffire à affecter sensiblement les performances pyrotechniques des allumeurs à composition(s) explosive(s) comprimée(s).

Le recours à un matériau présentant des propriétés de stabilité thermo-dimensionnelle accrue s'avère ainsi avantageux, en premier lieu pour les allumeurs de technologie plastique dans la mesure où il autorise un élargissement des tolérances de construction des pièces le constituant d'une part, ainsi que des possibilités de mise en oeuvre des compositions explosives moins contraignantes en terme de maîtrise dimensionnelle et de compacité. A ce titre, on peut mentionner l'intérêt de matériaux tels que PPS et PPA dont les coefficients de dilatation thermique longitudinale et transversale sont donnés dans le tableau ci-après :

| Matériau | Coefficient de dilatation thermique longitudinal (ppm/°C) | Coefficient de dilatation thermique transversal (ppm/°C) |
|---|---|---|
| PPA renfort 40%FV | 20 | 60 |
| PPS renfort 40%FV | 25 | 45 |

Lors de la réalisation de l'allumeur, la composition primaire de la charge pyrotechnique est déposée sur le second sous-ensemble soit par un procédé de chargement à sec, soit par un procédé de dépose en voie humide suivie d'un séchage. On peut notamment utiliser avantageusement pour la présente invention des compositions peu hygroscopiques et, dans tous les cas, exemptes de métaux lourds et autres matériaux proscrits par la Réglementation. Les sous-ensembles plastiques, et/ou les différentes parties les constituant, sont assemblés l'un à l'autre par un procédé de soudage ultrasons et/ou par soudage LASER et/ou par collage et/ou par emmanchement à serre et/ou par clipsage. Le composant de protection contre les décharges électrostatiques ou le circuit le supportant, est assemblé aux broches du deuxième sous-ensemble plastique par le biais d'un procédé de brasage ou par collage. Les matériaux utilisés pour la réalisation ainsi que l'assemblage entre eux des différents sous-ensembles et composants de la présente invention sont exempts de métaux lourds. C'est le cas notamment de la brasure utilisée pour l'assemblage du circuit supportant le composant de protection contre les décharges électrostatiques.

La figure 1 est une représentation schématique d'un allumeur de technologie plastique modulable selon l'invention avec le premier sous-ensemble 1 et le second sous-ensemble 2. Le premier sous-ensemble 1 contient une charge pyrotechnique 3 et le second sous-ensemble d'interface 2 comporte un pont électrothermique 12. Le premier sous-ensemble 1 qui est réalisé dans une première matière plastique comporte un fond 9 fermé, une paroi latérale 8 et une ouverture bordée d'un rebord 10 débordant latéralement. Le second sous-ensemble d'interface 2 réalisé dans une seconde matière plastique a deux faces et une paroi latérale, le second sous-ensemble d'interface ayant une face interne vers le premier sous-ensemble et comportant le pont électrothermique 12 sur un socle 5 surélevé et une face de connexion opposée à la face interne par laquelle une connexion électrique peut être établie avec le pont électrothermique, des broches 4 de connexion étant accessibles sur cette face de connexion. La face de connexion a une couronne 7 périphérique de matière de hauteur au moins égale ou supérieure à la hauteur des broches 4 accessibles. Le rebord 10 du premier sous-ensemble est au contact de la face interne du second sous-ensemble. Dans ce mode de réalisation un espace libre 6 est laissé entre la périphérie du socle 5 et la face interne de la paroi latérale 8 du premier sous-ensemble 1.

Le premier sous-ensemble 1 reçoit une charge pyrotechnique 3 par un procédé de chargement à sec ou de dosage unitaire (pastilles). La charge comprend au moins une composition. Dans un mode de réalisation particulier, le contenant reçoit une première composition appelée composition d'allumage et une seconde composition appelée composition d'auto-initiation. Les compositions sont exemptes de métaux lourds dans un souci de respect de l'environnement.

Les dimensions et la géométrie du premier sous-ensemble 1 sont adaptées de sorte qu'il soit maintenu solidaire du deuxième sous-ensemble 2 au moins dans sa zone de liaison à celui-ci, et ledit maintien pouvant être assuré par l'interface interne du dispositif dans lequel est assemblé l'allumeur objet de la présente invention .

Sur la figure 2, le premier sous-ensemble 1 de l'allumeur électropyrotechnique comporte un fond 9, une paroi latérale 8 et un rebord 10 bordant l'ouverture dudit premier sous-ensemble. Dans la variante du sous-ensemble représentée sur la figure 2bis, on trouve inclus, noyé dans la matière plastique, un renfort ou armature (frette métallique par exemple) permettant par exemple la maîtrise d'une ouverture radiale ou, plus largement, contribuant à la maîtrise de la fragmentation de l'enveloppe plastique du premier sous-ensemble.

Dans une variante, éventuellement combinée avec l'utilisation d'un renfort dans certaines parties du premier sous-ensemble on met en oeuvre un premier sous-ensemble bi-composant avec de la matière plastique d'une part et une matière élastomère d'autre part. La mise en oeuvre d'un premier sous-ensemble bi-composant permet de réaliser une/des zones où l'ouverture de l'allumeur se fera préférentiellement lors de l'allumage. De plus, la matière élastomère du fait de sa souplesse relative, peut limiter la projection des éclats de la matière plastique voire retenir ces éclats.

Sur la figure 3, le deuxième sous-ensemble 2 de l'allumeur électropyrotechnique comporte une embase en plastique ayant un axe principal et traversé par au moins deux plots ou broches 4 d'amenée de courant selon la direction dudit axe. Les broches 4 sont reliées entre elles par un pont électrique 12 sur un socle 5 de la face supérieure ou interne dudit sous-ensemble 2. L'embase est surmoulée sur les broches (moyens d'amenée de courant pour l'allumeur). Dans un mode de réalisation avantageux, les broches sont obtenues à partir d'une bande métallique par un procédé découpe et matriçage combiné. Une bague 13 est assemblée et rendue solidaire de l'embase sur la face supérieure de ladite embase (face sur laquelle est disposé le pont électrothermique). Cette bague 13 contient la composition primaire de l'allumeur, ladite composition pouvant être mise en oeuvre par compression voie sèche ou dépose/distribution en voie humide. Sur la face arrière, l'embase comporte une deuxième bague 15 plastique remplissant, outre les fonctions d'interface contractuelle (dimensions et géométrie extérieure), également les fonctions d'interface interne pour la connectique et la rétention du connecteur sur l'allumeur. L'allumeur inclut également un composant 14 de protection contre les décharges électrostatiques.

Sur la figure 4 il y a intégration directe sur l'embase du composant de protection au sein d'un logement adapté aux dimensions du composant et à son mode d'intégration. Sur la figure 4bis l'intégration du composant se fait au sein d'un premier noyau surmoulé, le dit noyau constituant alors le coeur de l'embase plastique principale.

Le premier et deuxième sous-ensembles peuvent être réalisés dans un matériau plastique différent afin de conférer à chacun d'entre eux des caractéristiques fonctionnelles optimales. Les plastiques utilisés pour réaliser le premier 1 et deuxième 2 sous-ensembles sont des matériaux à faible reprise d'humidité. Dans un mode de réalisation préféré, les matériaux plastiques sont : le polysulfure de phénylène et/ou le PPA et/ou le polyamide (PA6-12) et/ou le polyarylamide. Les matériaux mis en oeuvre peuvent être renforcés par une charge minérale ou métallique conférant à chacun des sous-ensembles, et/ou à leurs liaisons internes, et/ou à leurs liaisons externes des propriétés et performances optimales en regard des fonctions attendues.

## Revendications

1. Allumeur électropyrotechnique résultant de l'assemblage d'un premier sous-ensemble (1) contenant une charge pyrotechnique (3) et d'un second sous-ensemble (2) d'interface comportant un pont électrothermique (12) au contact d'une composition primaire, le premier sous-ensemble (1) réalisé dans une première matière plastique comportant un fond (9) fermé, une paroi latérale (8) et une ouverture bordée d'un rebord (10) débordant latéralement, le second sous-ensemble (2) d'interface réalisé dans une seconde matière plastique ayant une paroi latérale et deux faces dont une face interne orientée vers le premier sous-ensemble (1) et comportant le pont électrothermique (12) et la composition primaire, le rebord (10) du premier sous-ensemble étant au contact de la face interne du second sous-ensemble (2), la matière plastique du premier sous-ensemble (1) pouvant être identique ou non à la matière plastique du second sous-ensemble (2), le second sous-ensemble (2) d'interface ayant une face de connexion opposée à la face interne par laquelle une connexion électrique peut être établie avec le pont électrothermique (12), des broches (4) de connexion étant accessibles sur cette face de connexion, **caractérisé en ce que** le second sous-ensemble (2) comporte un socle (5), surélevé sur sa face interne, le pont électrothermique (12) et la composition primaire étant sur ledit socle (5) surélevé, ledit second sous-ensemble (2) ayant été obtenu par surmoulage de la seconde matière plastique sur lesdites broches (4) de connexion, ces dernières provenant d'une bande d'alliage métallique façonnée par découpe et matriçage combinés et **en ce que** ladite face de connexion ayant une couronne (7) périphérique de matière de hauteur au moins égale ou supérieure à la hauteur des broches (4) accessibles.

2. Allumeur selon la revendication 1, **caractérisé en ce qu'**il comporte un composant (14) de protection contre les décharges électrostatiques et qui n'est pas une bague shunt, ledit composant (14) de protection contre les décharges électrostatiques étant relié aux broches (4) et disposé dans un embrèvement de la face de connexion du second sous-ensemble.

3. Allumeur selon la revendication 2, **caractérisé en ce que** le composant (14) de protection contre les décharges électrostatiques ou un circuit le supportant, est relié aux broches (4) du deuxième sous-ensemble par brasage ou par collage.

4. Allumeur selon la revendication 1,2 ou 3, **caractérisé en ce que** la face interne de la paroi latérale du premier sous-ensemble (1) n'est pas au contact du socle (5), un espace libre (6) pouvant comporter une partie de la charge pyrotechnique étant formé entre la périphérie du socle (5) et la face interne de la paroi latérale (2) du premier sous-ensemble (1).

5. Allumeur selon la revendication 1, 2 ou 3, **caractérisé en ce qu'**au moins une partie de la face interne de la paroi latérale (3) du premier sous-ensemble (1) est au contact du socle (5).

6. Allumeur selon l'une quelconque des revendications précédentes, **caractérisé en ce que** la couronne (7) périphérique à la face de connexion du second sous-ensemble (2) comporte en outre une bague d'accrochage (15) la prolongeant et comportant des moyens d'accrochage mécanique à un connecteur électrique d'une ligne de commande.

7. Allumeur selon l'une quelconque des revendications précédentes, **caractérisé en ce que** les matières plastiques sont choisies parmi le PPS (polysulfure de phénylène), le PPA (polyphthalamide), le PA6-12 (polyamide), le polyarylamide.

8. Allumeur selon l'une quelconque des revendications précédentes, **caractérisé en ce que** le premier sous-ensemble (1) comporte en outre une gaine métallique.

9. Allumeur selon la revendication 8, **caractérisé en ce que** la gaine métallique est noyée dans le premier sous-ensemble (1).

10. Allumeur selon l'une quelconque des revendications précédentes, **caractérisé en ce que** le premier sous-ensemble (1) est bi-composant, un des composant étant la matière plastique et l'autre étant une matière élastomère.

11. Allumeur selon l'une quelconque des revendications précédentes, **caractérisé en ce qu'**aucun métal lourd n'est mis en oeuvre dans l'allumeur.

12. Allumeur selon l'une quelconque des revendications précédentes, **caractérisé en ce qu'**une bague (13) rapportée de pont est disposée sur le socle (5) pour entourer le pont électrothermique (12) et la composition primaire.

13. Allumeur selon la revendication 12, **caractérisé en ce que** la bague (13) rapportée de pont est dans une matière plastique choisie parmi le PPS (polysulfure de phénylène), le PPA (polyphthalamide), le PA6-12 (polyamide), le polyarylamide.

14. Allumeur selon l'une quelconque des revendications précédentes, **caractérisé en ce que** les formes du premier et du second sous-ensembles (1, 2) sont adaptées aux organes auxquels ils s'associent ainsi qu'entre eux.

15. Procédé de réalisation d'un allumeur, **caractérisé en ce que** pour réaliser un allumeur selon l'une quelconque des revendications 1 à 14, à partir d'une bande d'alliage métallique façonnée par découpe et matriçage combinés pour obtenir des broches (4) de connexion, dans une première étape, on réalise par surmoulage des parties du second sous-ensemble (2) de l'allumeur sur la bande constituant les broches (4) de connexion, ladite bande façonnée servant ainsi de support pour l'obtention du second sous-ensemble (2).

16. Procédé selon la revendication 15, **caractérisé en ce que** dans une étape ultérieure, on intègre un composant (14) de protection contre les décharges électrostatiques sur la bande constituant les broches (4).

17. procédé selon la revendication 15 ou 16, **caractérisé par** une étape ultérieure de préparation de surface des inserts, puis d'assemblage d'un pont électrothermique (12) auxdits inserts.

18. Procédé selon la revendication 17, **caractérisé en ce qu'**on assemble sur le second sous-ensemble (2), le premier sous-ensemble (1) contenant la charge pyrotechnique.

19. Application de l'allumeur de l'une quelconque des revendications 1 à 14 à un dispositif pyrotechnique générateur de gaz, **caractérisée en ce que** l'allumeur assure une fonction d'allumage d'un générateur de gaz sans recours à un dispositif intermédiaire de type « booster ».

## Claims

1. Electro-pyrotechnic igniter resulting from the assembly of a first half shell (1) containing a pyrotechnic charge (3) and a second interface half shell (2) comprising an electrothermal bridge (12) in contact with a primary composition, wherein the first half shell (1) made of a first plastic material includes a closed bottom (9), a lateral wall (8) and an opening which is confined by a laterally extending edge (10), wherein the second interface half shell (2) made of a second plastic material includes a lateral wall and two faces an inner face of which is oriented toward the first half shell (1) and includes the electrothermal bridge (12) and the primary composition, the edge of the first half shell being in contact with the inner face of the second half shell (2), wherein the plastic material of the first half shell (1) can but need not be identical with the plastic material of the second half shell (2) and the second interface half shell (2) includes a connecting face opposed to the inner face by which an electric connection can be made with the electrothermal bridge (12), wherein connecting pins (4) are accessible through said connecting face, **characterized in that** the second half shell (2) comprises a base (5) elevated above its inner face, wherein the electrothermal bridge (12) and the primary composition are disposed on said elevated base (5), the second half shell (2) having been obtained by molding the second plastic material onto said connecting pins (4), wherein the latter are made of a metal alloy strip formed by combined cutting and embossing, and **in that** said connecting face has a peripheral rim (7) of plastic material being at least as high as or higher than the accessible pins (4).

2. An igniter according to claim 1, **characterized in that** it comprises a member (14) for protection against electrostatic discharges which is not a shunt ring, said member for protection against electrostatic discharges being connected to the pins (4) and arranged in a recess of the connecting face of the second half shell.

3. An igniter according to claim 2, **characterized in that** the member (14) for protection against electrostatic discharges or a circuit supporting the same, resp., is connected to the pins (4) of the second half shell by soldering or by adhesive bonding.

4. An igniter according to claim 1, 2 or 3, **characterized in that** the inner face of the lateral wall of the first half shell (1) is not in contact with the base (5), wherein a free space (6) adapted to contain part of the pyrotechnical charge is formed between the periphery of the base (5) and the inner face of the lateral wall (8) of the first half shell (1)**.**

5. An igniter according to claim 1, 2 or 3, **characterized in that** at least part of the inner face of the lateral wall (8) of the first half shell (1) is in contact with the base (5).

6. An igniter according to any one of the preceding claims, **characterized in that** the peripheral rim (7) at the connecting face of the second half shell (2) moreover includes an engaging ring (15) which extends the former and includes means for mechanically engaging in an electric connector of a control line.

7. An igniter according to any one of the preceding claims, **characterized in that** the plastic materials are selected from PPS (phenylpolysulphide), PPA (polyphthalamide), PA6-12 (polyamide) and polyarylamide.

8. An igniter according to any one of the preceding claims, **characterized in that** the first half shell (1) moreover includes a metal sheath.

9. An igniter according to claim 8, **characterized in that** the metal sheath is embedded in the first half shell (1).

10. An igniter according to any one of the preceding claims, **characterized in that** the first half shell (1) is made of two components, one of which is the plastic material and the other is an elastomer.

11. An igniter according to any one of the preceding claims, **characterized in that** no heavy metal is utilized in the igniter.

12. An igniter according to any one of the preceding claims, **characterized in that** a ring (13) related to the bridge is disposed on the base to enclose the electrothermal bridge (12) and the primary composition.

13. An igniter according to claim 12, **characterized in that** the ring (13) related to the bridge is made of plastic material selected from PPS (phenylpolysulphide), PPA (polyphthalamide), PA6-12 (polyamide) and polyarylamide.

14. An igniter according to any one of the preceding claims, **characterized in that** the shapes of the first and second half shells (1, 2) are adapted to the elements which they are associated with as well as to each other.

15. A process of manufacturing an igniter, **characterized in that** for manufacturing an igniter according to any one of the claims 1 to 14, starting out from a metal alloy strip formed by combined cutting and embossing to obtain connecting pins (4), in a first step parts of the second half shell (2) of the igniter are produced by molding onto the strip constituting the connecting pins (4), wherein said formed strip thus serves as a support to obtain the second half shell (2).

16. A process according to claim 15, **characterized in that** in a further step a member (14) for protection against electrostatic discharges is integrated on the strip forming the pins (4).

17. A process according to claim 15 or 16, **characterized by** a further step of surface preparation of inserts after mounting an electrothermal bridge (12) to said inserts.

18. A process according to claim 17, **characterized in that** the first half shell (1) containing the pyrotechnic charge is mounted onto the second half shell (2).

19. Use of the igniter of any one of the claims 1 to 14 in a pyrotechnic gas generator device, **characterized in that** the igniter ensures an igniting function of a gas generator without the aid of a booster-type intermediate device.

## Patentansprüche

1. Elektropyrotechnische Zündvorrichtung, die sich aus dem Zusammenbau eines ersten, eine pyrotechnische Ladung (3) enthaltenden Halbteils (1) und eines zweiten Anschluss-Halbteils mit einer elektrothermischen Brücke (12) in Kontakt mit einem Primärsatz ergibt, wobei das erste Halbteil (1) aus einem ersten Kunststoffmaterial mit einem geschlossenen Boden (9), einer Seitenwand (8) sowie einer durch einen seitlich angrenzenden Rand (10) begrenzte Öffnung besteht und das zweite Anschluss-Halbteil (2) aus einem zweiten Kunststoffmaterial mit einer Seitenwand und zwei Flächen besteht, wovon eine Innenfläche zu dem ersten Halbteil (1) hin ausgerichtet ist und die elektrothermische Brücke (12) sowie den Primärsatz umfasst, und der Rand (10) des ersten Halbteils mit der Innenfläche des zweiten Halbteils (2) in Kontakt ist, wobei das Kunststoffmaterial des ersten Halbteils (1) mit dem Kunststoffmaterial des zweiten Halbteils (2) identisch sein kann oder auch nicht, und wobei das zweite Anschluss-Halbteil (2) eine Verbindungsfläche gegenüber der Innenfläche aufweist, über die eine elektrische Verbindung mit der elektrothermischen Brücke (12) hergestellt werden kann, wobei die Verbindungsstifte (4) über diese Verbindungsfläche zugänglich sind, **dadurch gekennzeichnet, dass** das zweite Halbteil (2) einen Sockel (5) umfasst, der erhöht über seiner Innenfläche liegt, wobei sich die elektrothermische Brücke (12) und der Primärsatz auf dem erhöhten Sockel (5) befinden, wobei das zweite Halbteil (2) durch Abformen des zweiten Kunststoffmaterials auf die Verbindungsstifte erhalten wurde und diese aus einem Metall-Legierungsstreifen bestehen, der seine Form durch kombiniertes Schneiden und Prägen erhält, und dass die Verbindungsfläche mit einer Umfangseinfassung (7) aus Kunststoff versehen ist, die mindestens dieselbe oder eine größere Höhe als die zugänglichen Stifte (4) aufweist.

2. Zündvorrichtung gemäß Anspruch 1, **dadurch gekennzeichnet, dass** sie ein Bauteil (14) zum Schutz gegen elektrostatische Entladungen umfasst, welches kein Nebenschlussring ist, wobei das Bauteil (14) zum Schutz gegen elektrostatische Entladungen mit den Stiften (4) verbunden ist und in einer Ausnehmung der Verbindungsfläche des zweiten Teils angeordnet ist.

3. Zündvorrichtung gemäß Anspruch 2, **dadurch gekennzeichnet, dass** das Bauteil (14) zum Schutz gegen elektrostatische Entladungen bzw. ein dieses unterstützender Schaltkreis durch Löten oder Kleben mit den Stiften (4) des zweiten Halbteils verbunden ist.

4. Zündvorrichtung gemäß Anspruch 1, 2 und 3, **dadurch gekennzeichnet, dass** die Innenfläche der Seitenwand des ersten Halbteils (1) nicht mit dem Sockel (5) in Berührung ist, wobei ein zwischen der Umgebung des Sockels (5) und der Innenfläche der Seitenwand (8) des ersten Halbteils (1) gebildeter Freiraum (6) einen Teil der pyrotechnischen Ladung enthalten kann.

5. Zündvorrichtung gemäß Anspruch 1, 2 oder 3, **dadurch gekennzeichnet, dass** zumindest ein Teil der Innenfläche der Seitenwand (8) des ersten Halbteils (1) mit dem Sockel (5) in Berührung steht.

6. Zündvorrichtung gemäß einem der vorhergehenden Ansprüche, **dadurch gekennzeichnet, dass** die Umfangseinfassung (7) an der Verbindungsfläche des zweiten Halbteils (2) außerdem einen Rastring (15) umfasst, der diese verlängert und Elemente zur mechanischen Verrastung mit einer elektrischen Steckverbindung einer Steuerungsleitung aufweist.

7. Zündvorrichtung gemäß einem der vorhergehenden Ansprüche, **dadurch gekennzeichnet, dass** die Kunststoffmaterialien aus PPS (Phenylpolysulfid), PPA (Polyphthalamid), PA6-12 (Polyamid) und Polyarylamid ausgewählt werden.

8. Zündvorrichtung gemäß einem der vorhergehenden Ansprüche, **dadurch gekennzeichnet, dass** das erste Halbteil (1) außerdem einen Metallmantel umfasst.

9. Zündvorrichtung gemäß Anspruch 8, **dadurch gekennzeichnet, dass** der Metallmantel in das erste Halbteil (1) eingelassen ist.

10. Zündvorrichtung gemäß einem der vorhergehenden Ansprüche, **dadurch gekennzeichnet, dass** das erste Halbteil (1) aus zwei Komponenten besteht, wobei die eine Komponente der Kunststoff und die andere ein Elastomer bildet.

11. Zündvorrichtung gemäß einem der vorhergehenden Ansprüche, **dadurch gekennzeichnet, dass** in der Zündvorrichtung kein Schwermetall verwendet wird.

12. Zündvorrichtung gemäß einem der vorhergehenden Ansprüche, **dadurch gekennzeichnet, dass** auf dem Sockel (5) ein mit der Brücke verbundener Ring (13) angeordnet ist, welcher die elektrothermische Brücke (12) und den Primärsatz umgibt.

13. Zündvorrichtung gemäß Anspruch 12, **dadurch gekennzeichnet, dass** der mit der Brücke verbundene Ring (13) aus einem Kunststoff besteht, der aus PPS (Phenylpolysulfid), PPA (Polyphthalamid), PA6-12 (Polyamid) und Polyarylamid ausgewählt ist.

14. Zündvorrichtung gemäß einem der vorhergehenden Ansprüche, **dadurch gekennzeichnet, dass** die Formen des ersten und zweiten Halbteils (1, 2) an die Elemente, welchen sie zugeordnet sind, sowie aneinander angepasst sind.

15. Verfahren zur Herstellung einer Zündvorrichtung, **dadurch gekennzeichnet, dass** zur Herstellung einer Zündvorrichtung gemäß einem der Ansprüche 1 bis 14, ausgehend von einem durch kombiniertes Schneiden und Prägen geformten Metall-Legierungsstreifen zum Erhalt der Verbindungsstifte (4), in einem ersten Schritt durch Abformen Abschnitte des zweiten Halbteils (2) der Zündvorrichtung auf dem die Verbindungsstifte (4) bildenden Streifen hergestellt werden, wobei dieser geformte Streifen somit als Auflage zur Bildung des zweiten Halbteils (2) dient.

16. Verfahren gemäß Anspruch 15, **dadurch gekennzeichnet, dass** in einem weiteren Schritt ein Bauteil (14) zum Schutz gegen elektrostatische Entladungen auf dem die Stifte (4) bildenden Streifen integriert wird.

17. Verfahren gemäß Anspruch 15 oder 16, **gekennzeichnet durch** einen weiteren Schritt zur Oberflächenbehandlung von Einsätzen sowie daraufhin zum Anbau einer elektrothermischen Brücke (12) an diese Einsätze.

18. Verfahren gemäß Anspruch 17, **dadurch gekennzeichnet, dass** auf dem zweiten Halbteil (2) das erste, die pyrotechnische Ladung enthaltende Halbteil (1) montiert wird.

19. Verwendung der Zündvorrichtung nach einem der Ansprüche 1 bis 14 in einer pyrotechnischen Gasgeneratorvorrichtung, **dadurch gekennzeichnet, dass** die Zündvorrichtung eine Zündfunktion eines Gasgenerators ohne Einsatz einer zwischengeschalteten "Booster"-Vorrichtung gewährleistet.
